# EUROPÄISCHE PATENTSCHRIFT

(11) **EP 0 114 958 B1**
(45) Veröffentlichungstag und Bekanntmachung des Hinweises auf die Patenterteilung: **11.05.1988**
(21) Anmeldenummer: 83111585.2
(22) Anmeldetag: 19.11.1983
(51) Int. Cl.: H01P 5/22

(54) **Mikrowellenringhybrid**
Microwave hybrid ring coupling device
Dispositif de couplage à micro-ondes en forme d'anneau hybride

(30) Priorität: 30.12.1982 DE 3248641
(43) Veröffentlichungstag der Anmeldung: 08.08.1984
(73) Patentinhaber: ANT Nachrichtentechnik GmbH, D-71522 Backnang (DE)
(72) Erfinder: Heine, Wilfried, Dipl.-Ing., D-7150 Backnang (DE)
(74) Vertreter: Wiechmann, Manfred, Dipl.-Ing.

(56) Entgegenhaltungen:
- US-A- 2 749 521
- US-A- 3 772 599
- US-A- 3 946 339
- Patent Abstracts of Japan Band 6, Nr. 182, 18. September 1982 & JP-A-57-97204
- Patent Abstracts of Japan Band 3, Nr. 124, 17. Oktober 1979 Seite 158E144 & JP-A-54-101615

## Beschreibung

Die Erfindung betrifft ein Mikrowellenringhybrid gemäss dem Oberbegriff des Patentanspruches 1. Ein solches Ringhybrid ist beispielsweise bekannt aus JP-A-57-97 204. Dieses Ringhybrid ist weder ein 180°- noch ein 90⁰⁻Ringhybrid. Es dient lediglich als Phasenschalter für Dioden. Über einen ersten Anschlussarm wird Leistung eingespeist und über zwei eng benachbarte gegenüber dem ersten Anschlussarm gelegene weitere Anschlussarme zu Dioden geführt.

Aufgabe der Erfindung ist es ausgehend vom Oberbegriff des Patentanspruchs 1 eine Realisierung für ein 180°- oder 90°-Ringhybrid anzugeben, wobei alle Anschlussarme galvanisch voneinander entkoppelt sind und Reflexionen unterdrückt werden.

Diese Aufgabe wird durch die kennzeichnenden Merkmale des Patentanspruchs 1 oder 2 gelöst.

Kopplungen zwischen Schlitzleitungen und Microstrip-Leitungen sind auch aus DE-OS 2 607 634 bekannt. Dieser Veröffentlichung ist aber keine Anregung zu entnehmen, wie ein Mikrowellenringhybrid bei galvanischer Entkopplung aller Anschlussarme ohne Zusatzmassnahmen realisiert werden könnte.

In den Unteransprüchen sind vorteilhafte Aufgestaltungen der Erfindung aufgezeigt.

Erhebliche Vorteile der Erfindung sind insbesondere darin zu sehen, dass sich trotz der galvanischen Entkopplung aller Anschlussarme sämtliche Ein- und Ausgänge des Ringhybrids auf einer Seite des Trägersubstrates befinden. Dadurch können die mit dem Ringhybrid zu verbindenden Baugruppen alle auf einer Seite des Trägersubstrates angeordnet werden. Die Schlitzleitung, die wegen ihres ungünstigen Abstrahlverhaltens nicht mit einstrahlungsempfindlichen Baugruppen gekoppelt sein darf, befindet sich auf der diesen Baugruppen abgewandten Trägersubstratseite und stört somit kaum. Ein weiterer Vorteil ist darin zu sehen, dass die Trägersubstratseite auf der sich die Schlitzleitung befindet, bis auf die «Störstelle-Schlitzleitung» eine geschlossene leitfähige Schicht trägt und so Abstrahlungen der mit dem Ringhybrid verbundenen Baugruppen in Richtung Trägersubstrat abschirmt. Benachbarte Mikrowellenbauteile können daher, ohne wesentlichen Störstrahlungen ausgesetzt zu sein, in die Nähe dieser leitfähigen Schicht gebracht werden. Die Packungsdichte von Mikrowellenschaltungen kann somit wesentlich erhöht werden.

Anhand der Zeichnungen wird die Erfindung nun näher erläutert.

Es zeigen
Fig. 1 eine Aufsicht auf ein 180°-Ringhybrid nach der Erfindung,
Fig. 2 eine Schnittzeichnung hierzu und
Fig. 3 ein 90°-Ringhybrid.

In Fig. 1 sind die Anschlussarme des Ringhybrids mit den Bezugszeichen 1, 2, 3 und 4 bezeichnet. Sie befinden sich auf der Oberseite des dielektrischen Trägersubstrates 5 und sind als Microstrip-Leitungen ausgeführt. Der Ring 6 des Ringhybrids besteht aus einer geschlossenen Schlitzleitung auf der Unterseite des Trägersubstrates 5. Die Anschlussarme 1,2,3 und 4 kreuzen den Ring 6 im Koppelbereich senkrecht. Die Anschlussarme 1, 2, 3 und 4 sind auf dem Umfang des Ringes 6, der insgesamt einen Umfang von 3/2 λ aufweist, wie bei einem herkömmlichen 180°-Ringhybrid verteilt; d.h. der Abstand zweier Anschlussarme - 1 und 3 - auf dem Umfang des Ringes 6 beträgt 3/4 λ und die weiteren Anschlussarme - und 4-haben jeweils einen Abstand von λ/4 auf dem Umfang des Ringes 6 zu benachbarten Anschlussarmen. Die einen Leitungsenden der Anschlussarme 1, 2 und 3 ragen um ein Ä/ 4-Stück in den Ringbereich hinein und sorgen damit für eine geeignete Transformation im Koppelbereich von Schlitzleitung und Microstrip-Leitung. Die Leitungslängen λ/4, 3/4 λ, 3/2 λ können jeweils mit einem Faktor n (n = 1, 2, 3, ...) multipliziert sein. Die Ausgestaltung des vorzugsweise mit einem Absorber beschalteten Anschlussarmes 4 kann auf verschiedene Weise geschehen. Entweder können beide Leitungsenden diesseits und jenseits der Ringüberkreuzung um jeweils ein λ/4-Leitungsstück in den Ringbereich hinein- bzw. von diesem nach aussen wegragen oder es kann, wie in Fig. 1 dargestellt, ein Leitungsende um ein λ/4-Stück vom Ringbereich nach aussen ragen, wohingegen das andere Leitungsende durch einen Niet 9 mit der leitfähigen Schicht 7, vgl. Fig. 2, auf der Unterseite des Trägersubstrates 5 verbunden ist und somit einen Absorber bildet. Zur Kompensation von Serieninduktivitäten des Absorbers ist der Anschlussarm 4 auf der in den Ringbereich ragenden Seite mit einer Parallelkapazität 10 in Microstrip-Technik beschaltet.

In Fig. 2 ist das Ringhybrid im Schnitt dargestellt. Die Schlitzleitung 6 ist in die leitfähige Schicht 7 eingebettet. Die Breite b des ringförmigen Schlitzes weist zur Breite a der Microstrip-Leitung das bei 180°-Ringhybriden bekannte Verhältnis von: a : b = √2 : 1 auf.

Ein Ringhybrid nach Fig. 1, das für eine Mittenfrequenz von 6 GHz konzipiert wurde, erreichte eine relative Bandbreite von 15%. Den Wellenwiderstand der Microstrip-Leitung wählt man vorzugsweise zu 50 Ω. Für die Schlitzleitung resultiert daraus ein Wellenwiderstand von 71 Q.

Im bisherigen Ausführungsbeispiel wurde nur ein 180°-Ringhybrid dargestellt. Fig. zeigt ein Ausführungsbeispiel für ein 90⁰-Ringhybrid. Die Anschlussarme 1, 2, 3 und 4 sind auf dem Umfang des in Schlitzleitungstechnik ausgeführten Ringes 6 jeweils im Abstand von λ/4 verteilt. Die Anschlussarme kreuzen den Ring 6 wieder senkrecht. Auch ragen die Anschlussarme 1, 2 und 3 um jeweils ein λ/4-Stück in den Ringbereich hinein. Der Wellenwiderstand der Streifenleitungen 1, 2, 3 und 4 sei Zₒ, beispielsweise 50 Ω. Der Ring 6 in Schlitzleitungstechnik auf der Unterseite des Trägersubstrates 5 weist Schlitzleitungen mit verschiedenen Breiten auf. Zwischen den Überkreuzungen der Anschlussarme 1 und 2 sowie 3 und 4 ist die Breite b1 der Schlitzleitung so gewählt, dass sie einen Wellenwiderstand von aufweist, V₂ beispielsweise 35 Ω. Zwischen den Anschlussarmen 2 und 4 sowie 1 und 3 ist die Breite b2 so gewählt, dass sie einen Wellenwiderstand von Zₒ, also beispielsweise 50 Ω aufweist. Im Bereich der Kreuzungen können wie zuvor Abstimmelemente angebracht sein.

## Patentansprüche

1. Mikrowellenringhybrid, dessen vier Anschlussarme (1, 2, 3, 4) in Microstrip-Technik auf einer Seite eines dielektrischen Trägersubstrates (5) ausgeführt sind, wobei der Ring (6) des Mikrowellenringhybrids aus einer in sich geschlossenen Schlitzleitung, gebildet von einem Schlitz in einer leitfähigen Schicht (7) auf der anderen Seite des Trägersubstrates (5), besteht, welche hochfrequenzmässig mit den Microstrip-Leitungen durch senkrechte Überkreuzungen gekoppelt ist, dadurch gekennzeichnet, dass die Microstrip-Leitungen dreier als Eingangs-/Ausgangstore ausgebildeter Anschlussarme (1, 2, 3) um ein λ/4-Stück in den Ringbereich leerlaufend hineinragen, dass zur Ausbildung eines 180⁰⁻Ringhybrides die vier Anschlussarme (1, 2, 3, 4) bezüglich des Ringes (6) derart verteilt sind, dass dreimal ein Kreisbogenabstand von n · λ/4 (n = 1, 2, 3, ...) und zwischen dem 0° Eingangsarm und dem 180° Arm einmal ein Kreisbogenabstand n · 3λ/4 entsteht, und dass der vierte entkoppelte Anschlussarm (4) als Absorber für die zurückkommende Energie von den Eingangs-/Ausgangstoren ausgebildet ist.

2. Mikrowellenringhybrid, dessen vier Anschlussarme (1, 2, 3, 4) in Microstrip-Technik auf einer Seite eines dielektrischen Trägersubstrates (5) ausgeführt sind, wobei der Ring (6) des Mikrowellenringhybrids aus einer in sich geschlossenen Schlitzleitung, gebildet von einem Schlitz in einer leitfähigen Schicht (7) auf der anderen Seite des Trägersubstrates (5) besteht, welche hochfrequenzmässig mit den Microstrip-Leitungen durch senkrechte Überkreuzungen gekoppelt ist, dadurch gekennzeichnet, dass die Microstrip-Leitungen dreier als Eingangs-/Ausgangstore ausgebildeter Anschlussarme (1, 2, 3) um ein λI4-Stück leerlaufend in den Ringbereich hineinragen, dass zur Ausbildung eines 90⁰⁻Ringhybrides die Anschlussarme (1, 2, 3, 4) bezüglich des Ringes (6) derart verteilt sind, dass jeweils ein Kreisbogenabstand von n · λ/4 (n = 1, 2, 3 ...) zwischen den Anschlussarmen entsteht, und dass der vierte entkoppelte Anschlussarm als Absorber für die zurückkommende Energie von den Eingangs-/ Ausgangstoren ausgebildet ist.

3. Mikrowellenringhybrid nach Anspruch 1 oder 2, dadurch gekennzeichnet, dass die Microstrip-Leitung des vierten Anschlussarmes (4) am einen Leitungsende um ein λ/4-Stück in den Ringbereich hineinragt und am anderen Leitungsende um ein A/4-Stück vom Ringbereich nach aussen ragt.

4. Mikrowellenringhybrid nach Anspruch 1 oder 2, dadurch gekennzeichnet, dass die Microstrip-Leitung des vierten Anschlussarmes (4) am einen Leitungsende mit der leitfähigen Schicht (7) auf der anderen Seite des Trägersubstrates (5) verbunden ist und dass die Microstrip-Leitung am anderen Leitungsende um ein λ/4-Stück vom Ringbereich nach aussen ragt.

5. Mikrowellenringhybrid nach einem der Ansprüche 1 bis 4, dadurch gekennzeichnet, dass im Bereich der Kreuzungen des als Schlitzleitung ausgebildeten Ringes (6) mit den Microstrip-Leitungen der Anschlussarme (1, 2, 3, 4) Abstimmelemente (8) vorhanden sind.

## Claims

1. Microwave ring hybrid whose four connecting arms (1, 2, 3, 4) are configured in microstrip technology on one side of a dielectric carrier substrate (5), with the ring (6) of the microwave ring hybrid being composed of a closed slit line formed of a slit in a conductive layer (7) which is disposed on the other side of the carrier substrate (5) and is high frequency coupled with the microstrip lines by way of perpendicular cross-overs, characterized in that the microstrip lines of three connecting arms (1, 2, 3) forming input/output ports project without load into the ring region by a section of λ/4; that, in order to form a 180° ring hybrid, the four connecting arms (1, 2, 3, 4) are distributed with respect to the ring (6) in such a manner that three arc sections of n λ/4 (n = 1, 2, 3, ...) are formed and one arc section of n · 3λ/4 is formed between the 0° input arm and the 180° arm; and that the fourth decoupled connecting arm (4) is configured as an absorber for the energy returning from the input/output ports.

2. Microwave ring hybrid whose four connecting arms (1, 2, 3, 4) are configured in microstrip technology on one side of a dielectric carrier substrate (5), with the ring (6) of the microwave ring hybrid being composed of a closed slit line formed of a slit in a conductive layer (7) which is disposed on the other side of the carrier substrate (5) and is high frequency coupled with the microstrip lines by way of perpendicular cross-overs, characterized in thatthe microstrip lines of three connecting arms (1, 2, 3) forming input/output ports project without load into the ring region by a section of λI4; that, in order to form a 90° ring hybrid, the connecting arms (1, 2, 3, 4) are distributed with respect to the ring (6) in such a manner that arc sections of n · λ/4 (n = 1, 2, 3, ...) are formed between the connecting arms; and that the fourth decoupled connecting arm (4) is configured as an absorber for the energy returning from the input/ output ports.

3. Microwave ring hybrid according to claim 1 or 2, characterized in that one end of the microstrip line of the fourth connecting arm (4) projects into the ring region by a section of λI4 and, at its other end, the microstrip line projects outwardly from the ring region by a section of λ/4.

4. Microwave ring hybrid according to claim 1 or 2, characterized in that one end of the microstrip line of the fourth connecting arm (4) is connected with the conductive layer (7) on the other side of the carrier substrate (5) and, at its other end, the microstrip line projects outwardly from the ring region by a section of λ/4.

5. Microwave ring hybrid according to one of claims 1 to 4, characterized in that tuning elements (8) are provided in the region where the ring (6) configured as a slit line crosses over the microstrip lines of the connecting arms (1, 2, 3, 4).

## Revendications

1. Dispositif micro-ondes en anneau hybride, dont les quatre voies (1, 2, 3, 4) sont réalisées en lignes à ruban sur une face d'un substrat diélectrique (5) et dont l'anneau (6) est formé par une ligne à fente fermée, constituée par une fente dans une couche conductrice (7) située sur l'autre face du substrat (5) et reliée en radiofréquence aux lignes à ruban par des croisements perpendiculaires, ledit dispositif étant caractérisé en ce que les lignes à ruban de 3 voies (1, 2, 3) réalisées sous forme de portes d'entrée/sortie pénètrent en circuit ouvert dans la zone de l'anneau, sur une distance de λI4; pour réaliser un anneau hybride 180°, les quatre voies (1, 2, 3, 4) sont réparties par rapport à l'anneau (6) de façon à produire trois fois un arc n · λ/4 (n = 1, 2, 3 ...) et, entre la voie d'entrée 0° et la voie 180°, un arc n · 3λ/4; et la quatrième voie (4) découplée est réalisée sous forme d'un absorbeur de l'énergie revenant des portes d'entrée/sortie.

2. Dispositif micro-ondes en anneau hybride, dont les quatre voies (1, 2, 3, 4) sont réalisées en lignes à ruban sur une face d'un substrat diélectrique (5} et dont l'anneau (6) est formé par une ligne à fente fermée, constituée par une fente dans une couche conductrice (7) située sur l'autre face du substrat (5) et reliée en radiofréquence aux lignes à ruban par des croisements perpendiculaires, ledit dispositif étant caractérisé en ce que les lignes à ruban de 3 voies (1, 2, 3) réalisées sous forme de portes d'entrée/sortie pénètrent en circuit ouvert dans la zone de l'anneau, sur une distance de λ/4; pour réaliser un anneau hybride 90°, les voies (1, 2, 3, 4) sont réparties par rapport à l'anneau (6) de façon à produire à chaque fois un arc n · λ/4 (n = 1, 2, 3 ...) entre les voies; et la quatrième voie découplée est réalisée sous forme d'un absorbeur de l'énergie revenant des portes d'entrée/sortie.

3. Dispositif micro-ondes en anneau hybride selon une des revendications 1 ou 2, caractérisé en ce qu'une extrémité de la ligne à ruban de la quatrième voie (4) pénètre dans la zone de l'anneau sur une distance de λ/4 et l'autre extrémité de la ligne est en saillie à l'extérieur de la zone de l'anneau sur une distance de λl4.

4. Dispositif micro-ondes en anneau hybride selon une des revendications 1 ou 2, caractérisé en ce qu'une extrémité de la ligne à ruban de la quatrième voie (4) est reliée à la couche conductrice (7) sur l'autre face du substrat (5); et l'autre extrémité de la ligne à ruban est en saillie vers l'extérieur de la zone de l'anneau sur une distance de λ/4.

5. Dispositif micro-ondes en anneau hybride selon une quelconque des revendications 1 à 4, caractérisé en ce que des éléments d'accord (8) sont présents avec les lignes à ruban des voies (1, 2, 3, 4) dans la zone des croisements de l'anneau (6) réalisé en ligne à fente.
